# EUROPÄISCHE PATENTSCHRIFT

(11) **EP 0 946 830 B1**
(45) Veröffentlichungstag und Bekanntmachung des Hinweises auf die Patenterteilung: **26.11.2003**
(21) Anmeldenummer: 98954191.7
(22) Anmeldetag: 18.09.1998
(51) Int. Cl.: F02M 43/00, F02M 43/02, F02M 47/02

(54) **KRAFTSTOFFEINSPRITZANLAGE FÜR EINE BRENNKRAFTMASCHINE**
FUEL INJECTION SYSTEM FOR AN INTERNAL COMBUSTION ENGINE
SYSTEME D'INJECTION DE CARBURANT POUR MOTEUR A COMBUSTION INTERNE

(30) Priorität: 22.10.1997 DE 19746492
(43) Veröffentlichungstag der Anmeldung: 06.10.1999
(73) Patentinhaber: ROBERT BOSCH GMBH, 70442 Stuttgart (DE)
(72) Erfinder: RUOFF, Manfred, D-71696 Möglingen (DE); HARNDORF, Horst, D-71701 Schwieberdingen (DE)
(86) Internationale Anmeldenummer: DE9802771
(87) Internationale Veröffentlichungsnummer: WO99020893

(56) Entgegenhaltungen:
- DE-A- 4 337 048
- DE-A- 19 523 878
- DE-C- 4 341 739
- DE-C- 4 407 052
- US-A- 5 671 717
- PATENT ABSTRACTS OF JAPAN vol. 007, no. 133 (M-221), 10. Juni 1983 & JP 58 048771 A (TOYOTA JIDOSHA KOGYO KK), 22. März 1983

## Beschreibung

### Stand der Technik

Die Erfindung geht aus von einer Kraftstoffeinspritzanlage für eine Brennkraftmaschine nach der Gattung des Patentanspruchs 1.

Derartige Kraftstoffeinspritzanlagen sind beispielsweise aus der DE 4337 048 C2 bekannt. Dabei ist einerseits eine Zweistoffdüse vorgesehen, die der geschichteten Einspritzung von Kraftstoff und einer Zusatzflüssigkeit, beispielsweise Dieselkraftstoff und Wasser dient, um den Schadstoffausstoß der Brennkraftmaschine zu vermindern und gegebenenfalls den Wirkungsgrad zu erhöhen. Andererseits ist bei der bekannten Einspritzanlage auch die sogenannte Common-Rail-Technik verwirklicht, bei der sämtliche die Brennkraftmaschine bedienenden Einspritzdüsen mit unter Hochdruck stehendem Kraftstoff aus einem Common-Rail-Druckspeicher beschickt werden.

Nachteilig bei der bekannten Kraftstoffeinspritzanlage ist, daß für jeden einzelnen Injektor zur Mengendosierung der Zusatzflüssigkeit ein aufwendiges und relativ teures 3/2-Wegeventil sowie für die Steuerung der Dieseleinspritzmenge ein weiteres 3/2-Wegeventil benötigt wird. Zum Vorlagern der Zusatzflüssigkeit wird dabei mit dem ersten 3/2-Wegeventil die Kraftstoffzufuhr vom Common-Rail-Druckspeicher zur Einspritzdüse unterbrochen und gleichzeitig ein die Einspritzdüse umgebender Druckraum, in dem unter Hochdruck stehender Kraftstoff gelagert ist, durch eine entsprechende Stellung des ersten 3/2-Wegeventils zur Kraftstoff-Niederdruckseite hin abgelassen. Durch den entstehenden Druckabfall im Druckraum wird über eine entsprechende Leitung Zusatzflüssigkeit in den Druckraum gefördert, die das entsprechende Kraftstoffvolumen verdrängt. Anschließend wird das erste 3/2-Wegeventil wieder in eine Stellung gebracht, die eine Verbindung zwischen dem Common-Rail-Druckspeicher und dem Druckraum im Einspritzventil herstellt. Zur mengengenauen Dosierung der einzuspritzenden Kraftstoffmenge, die der vorgelagerten Zusatzflüssigkeit bei dem durch die nächste Ventilöffnung hervorgerufenen Einspritzstoß folgen soll, ist das weitere 3/2-Wege-Magnetventil vorgesehen, welches die Rückseite der Düsennadel, die von einer Feder in Schließstellung gehalten wird, wahlweise entweder mit dem Common-Rail-Druckspeicher oder mit der Kraftstoff-Niederdruckseite verbindet und dadurch zeitlich den Hub der Ventilnadel, das Öffnen und Schließen des Ventils und damit die gewünschte Einspritzmenge steuert.

Prinzipiell benötigt die bekannte Kraftstoffeinspritzanlage für jeden einzelnen Injektor die beiden genau arbeitenden und damit aufwendigen 3/2-Steuermagnetventile um sowohl die gewünschte Kraftstoffmenge als auch die erforderliche Menge an Zusatzflüssigkeit exakt dosieren zu können.

### Vorteile der Erfindung

Die erfindungsgemäße Kraftstoffeinspritzanlage weist zur baulichen Vereinfachung und damit zur preisgünstigeren Herstellbarkeit die kennzeichnenden Merkmale des Patentanspruchs 1 auf. Dadurch können die beiden aufwendigen und teuren 3/2-Magnetsteuerventile durch einfachere und preiswertere 2/2-Wegeventile ersetzt werden, wobei gleichzeitig die Möglichkeit eröffnet wird, die Mengendosierung für die Zusatzflüssigkeit auf ein einziges, genau arbeitendes Dosierventil zu verlagern, das eine ganze Gruppe von Injektoren bedienen kann. Während das zweite 2/2-Wegeventil lediglich die Öffnungs- und Schließzeit für die Zusatzflüssigkeitsvorlagerung bestimmt, wird die Mengendosierung für die einzuspritzende Kraftstoffmenge durch eine entsprechende Zeitsteuerung des ersten 2/2-Wegeventils in der Einspritzleitung zwischen dem Common-Rail-Druckspeicher und dem Druckraum bewirkt.

Um gleichbleibende Druckverhältnisse im Leitungssystem zu gewährleisten und insbesondere auch bei hohen Temperaturen ein Ausgasen der Zusatzflüssigkeit, in der Regel Wasser, bei Überschreiten des Siedepunktes zu verhindern, empfiehlt sich der Einsatz eines Rückschlagventils zwischen dem zweiten 2/2-Wegeventil und der Kraftstoff-Niederdruckseite.

Vorteilhaft ist es auch, wenn die Düsennadel am stumpfen Ende ihres Injektorstößels in radialer Verlängerung einen kleinen Kolben trägt, der in einen mit Hochdruck vom Common-Rail-Druckspeicher beaufschlagten Raum ragt, welcher seinerseits druckdicht gegen den die Düsennadel umgebenden Raum abgedichtet ist. Durch die Beaufschlagung der gleichbleibenden Kolbenfläche mit dem Common-Rail-Druck werden die Steuerbewegungen der Düsennadel beim Einspritzvorgang unabhängig von den Absolutdruckverhältnissen im Common-Rail-Druckspeicher, weil zur Bewegung des Injektorstößels stets der gleiche Widerstand, nämlich die Federkraft der Ventilfeder überwunden werden muß, so daß die Bewegungskräfte konstant bleiben. Dadurch ergeben sich regeltechnisch günstige konstante Schaltzeiten, die durch die jeweilige Bewegungszeit des Injektorstößels bestimmt werden.

Bei der erfindungsgemäßen Kraftstoffeinspritzanlage wird zur Förderung der Zusatzflüssigkeit eine Membran verwendet, deren eine Seite mit dem im Common-Rail-Druckspeicher herrschenden Hochdruck beaufschlagt ist, und deren andere Seite aufgrund der Druckimpulse im Common-Rail-Druckspeicher entweder direkt oder über einen Hebelmechanismus eine Förderung der Zusatzflüssigkeit in die zur Zweistoffdüse führende Zusatzflüssigkeitsleitung bewirkt.

Die indirekte Förderung von Zusatzflüssigkeit kann beispielsweise über einen Pumpenkolben erfolgen, der durch einen Hebelmechanismus mit der Membran verbunden ist und bei Druckänderungen im Common-Rail-Druckspeicher, die zu einer Membranbewegung führen, eine entsprechende Menge an Zusatzflüssigkeit fördert. Zum Ausgleich für eine Membranwegtrift beispielsweise bei unterschiedlichen Common-Rail-Basisdrükken sowie zur genauen Regelung der Mengendosierung der geförderten Zusatzflüssigkeit kann das Hebelverhältnis und damit das Hubvolumen des Pumpenkolbens durch einen Verstellmechanismus beeinflußt werden, der beispielsweise mittels eines Elektromotors angetrieben werden kann. Aufgrund der Proportionalität der entnommenen Kraftstoffmenge zur geförderten Zusatzflüssigkeitsmenge dürften aber kaum Verstellungen erforderlich sein, so daß die erfindungsgemäße Anordnung eine hohe Betriebsstabilität aufweist.

Zur Abdämpfung kleinerer Druckschwankungen mit höheren Frequenzen kann bei einer Weiterbildung das Fördersystem für die Zusatzflüssigkeit als eine Art "hydraulischer Tiefpaß" ausgebildet sein, bei dem eine massive Trennwand (auch Massenwand) die Membran an einem Ende des Common-Rail-Druckspeichers einspannt, wobei in der Massenwand eine Blendenbohrung vorgesehen ist, die einen gedämpften Druckausgleich zwischen dem Common-Rail-Druckspeicher und dem Raum zwischen der Massenwand und der Membran zuläßt. Im elektrischen Analogon eines Tiefpaßfilters entspräche dabei die Massenwand der Induktivität, die Blendenbohrung dem ohmschen Widerstand und die Membran einem Kondensator. Im Ergebnis können sich dadurch nur noch größere niederfrequente Druckschwankungen aufgrund von großen Volumenbewegungen des Kraftstoffes auf die Membranbewegung und damit auf die Förderung von Zusatzflüssigkeit auswirken.

Ganz besonders bevorzugt ist auch eine Ausführungsform der erfindungsgemäßen Kraftstoffeinspritzanlage, bei der ein weiterer Common-Rail-Druckspeicher zur Aufnahme von unter Druck stehender Zusatzflüssigkeit vorgesehen ist, welcher über ein 2/2-Wegeventil mit der zur Zweistoffdüse führenden Zusatzflüssigkeitsleitung verbunden ist und ähnliche Vorteile aufweist wie der an sich bekannte Common-Rail-Druckspeicher für Kraftstoff. Insbesondere läßt sich bei Verwendung eines solchen weiteren Common-Rail-Druckspeichers der oben beschriebene Fördermechanismus für die Zusatzflüssigkeit erheblich vereinfachen, indem die Membran über ein Rückschlagventil direkt und ohne Zwischenschaltung eines einen Pumpenkolben antreibenden Hebelmechanismus durch Weitergabe entsprechender Druckstöße an den weiteren Common-Rail-Druckspeicher die Förderung von Zusatzflüssigkeit bewirken.

Ein besonderer Vorteil der Verwendung eines weiteren Common-Rail-Druckspeichers für Zusatzflüssigkeit besteht darin, daß das 2/2-Wegeventil in der Zusatzflüssigkeitsleitung eine ganze Gruppe von Injektoren versorgen kann, wobei lediglich sichergestellt werden muß, daß keine zeitlichen Überschneidungen der Zumeßvorgänge für die einzelnen Injektoren auftreten.

Weitere Vorteile und vorteilhafte Ausgestaltungen des Gegenstands der Erfindung sind der Beschreibung, der Zeichnung und den Ansprüchen zu entnehmen.

### Zeichnung

Vier Ausführungsbeispiele der erfindungsgemäßen Kraftstoffeinspritzeinrichtung für Brennkraftmaschinen sind in der Zeichnung dargestellt und werden in der nachfolgenden Beschreibung erläutert.

Es zeigen:
Fig. 1 eine schematische Beschaltung eines ersten Ausführungsbeispiels der erfindungsgemäßen Kraftstoffeinspritzanlage mit zwei 2/2-Wegeventilen zur Mengensteuerung der Förderung bzw. Einspritzung von Kraftstoff und Zusatzflüssigkeit durch eine schematisch im Längsschnitt dargestellte Zweistoffdüse, wobei die Zusatzflüssigkeitsleitung zur Zweistoffdüse von einem Trennkolbensystem mit Gleichdruckventilanordnung beschickt wird;
Fig. 2 ein zweites Ausführungsbeispiel mit membranbetriebener Zusatzflüssigkeitspumpe, wobei die Membran vom Druck im Common-Rail-Druckraum angesteuert wird und über einen Hebelmechanismus einen Förderpumpenkolben treibt;
Fig. 3 ein drittes Ausführungsbeispiel analog Fig. 2, allerdings mit einem weiteren Common-Rail-Druckspeicher für Zusatzflüssigkeit; und
Fig. 4 ein viertes Ausführungsbeispiel analog Fig. 3, das ebenfalls einen weiteren Common-Rail-Druckbehälter für die Zusatzflüssigkeit aufweist, wobei aber die Membran ohne Hebelmechanismus und ohne Pumpenkolben lediglich durch Druckstöße die Förderung der Zusatzflüssigkeit direkt bewirkt.

### Beschreibung der Ausführungsbeispiele

Bei dem in Fig. 1 dargestellten ersten Ausführungsbeispiel der erfindungsgemäßen Kraftstoffeinspritzanlage für eine Brennkraftmaschine zur bifluiden Einspritzung von Kraftstoff (in der Regel Dieselkraftstoff) und einer Zusatzflüssigkeit (in der Regel Wasser) versorgt eine Hochdruckpumpe 1 einen Common-Rail-Druckspeicher 2 mit Kraftstoff auf einem Druckniveau von etwa 1800 bar. Zwischen dem Common-Rail-Druckspeicher 2 und einem von diesem über eine Einspritzleitung 6 mit Kraftstoff zu versorgenden Druckraum 3.5, der die Düsennadel 3.1 einer Zweistoffdüse 3 umgibt, muß nun ein mengendosierendes Bauelement angeordnet werden, da ja die früher übliche klassische Einspritzpumpe durch die Kombination aus Common-Rail-Druckspeicher 2 und der einfacheren Hochdruckpumpe 1 ersetzt wurde und der Raildruck auf einem gewissen Niveau ständig vorhanden ist. Diese Aufgabe übernimmt bei der erfindungsgemäßen Anordnung ein erstes 2/2-Wegeventil MV1. Dieses sollte als schnelles Magnetventil mit guter Reproduzierbarkeit und mehr oder weniger fließendem Übergang zwischen den beiden Extremstellungen ausgelegt sein, da eventuell ein zeitlich gestaltbarer Einspritzmengenverlauf benötigt wird. Die genaue Mengendosierung wird über den bekannten (gemessenen oder gesteuerten) Druckabfall zwischen dem Commom-Rail-Druckspeicher 2 und dem von der Zweistoffdüse 3 zu versorgenden Verbrennungsraum der Brennkraftmaschine durch ein genaues Zeitfenster, dessen Größe von anderen Einflußfaktoren abhängt, über eine elektrische Ansteuerung, die in der Zeichnung nicht dargestellt ist, ermöglicht.

Der Aufbau und die wirkungsweise der verwendeten Zweistoffdüse 3 ist abgesehen von kleineren Details aus dem Stand der Technik bekannt. Beim erfindungsgemäßen System ist jedoch zusätzlich an dem der Düsennadelspitze abgewandten stumpfen axialen Ende der Düsennadel (Injektorstößel) 3.1 ein kleiner Kolben 3.3 vorgesehen, der mit seinem der Düsennadel 3.1 abgewandten Ende in einen Raum 3.6 ragt, welcher über eine Leitung 4 direkt mit dem Common-Rail-Druckspeicher 2 verbunden ist und mit dem dort herrschenden Hochdruck beaufschlagt wird. Dies hat zur Folge, daß zur Bewegung des Injektorstößels 3.1 stets die im wesentlichen gleiche Widerstandskraft überwunden werden muß, da nun bedingt durch die konstanten Kolbenflächenverhältnisse und das Ausschalten der Einflüsse des Absolutdrucks im Common-Rail-Druckspeicher 2 nur ein konstanter Federdruck von einem Druckimpuls aus dem (veränderlichen) Raildruck überwunden werden muß. Damit stellen sich regeltechnisch willkommenere, annähernd konstante Schaltzeiten (Bewegungszeit des Injektorstößels) ein. Zur Belüftung des Raumes 3.2, der das stumpfe axiale Ende der Düsennadel 3.1 aufnimmt, und der gegen den Raum 3.6 hochdruckmäßig abgedichtet ist, ist eine zur Kraftstoff-Niederdruckseite hin führende Belüftungsleitung 5 vorgesehen.

Für die Einbringung von Zusatzflüssigkeit muß nun, wie im Prinzip aus dem Stand der Technik an sich bekannt, ein Weg für den durch die Zusatzflüssigkeit zu verdrängenden Kraftstoff aus der Zweistoffdüse 3 freigegeben werden. Dies geschieht durch geeignetes Beschalten eines zweiten 2/2-Wegeventils MV2, dessen Eingang über eine Zufuhrleitung 7 mit der Einspritzleitung 6 und dessen Ausgang über eine Abfuhrleitung 8 mit der Kraftstoff-Niederdruckseite verbunden ist. Wenn Zusatzflüssigkeit zudosiert werden soll, ist das erste 2/2-Wegeventil MV1 geschossen und das zweite 2/2-Wegeventil wird auf Durchgang geschaltet. Dadurch entweicht unter Hochdruck stehender Kraftstoff aus dem Druckraum 3.5 über die Einspritzleitung 6, die Zufuhrleitung 7, die Abfuhrleitung 8 und ein Rückschlagventil 9 zur Kraftstoff-Niederdruckseite, in der Regel den Kraftstofftank. Dadurch kann Zusatzflüssigkeit von einer zur Zweistoffdüse 3 führenden Zusatzflüssigkeitsleitung 15 über ein Rückschlagventil 3.4 (mit p₀ = 15 bar) in den Druckraum 3.5 nachströmen. Die fluidführenden Bohrungen der Zweistoffdüse 3 und die Leitungslängen müssen allerdings so dimensioniert werden und die Leitungen so angebracht sein, daß keine Zusatzflüssigkeit in den Kraftstofftank gelangen kann.

Vor dem eigentlichen Einspritzvorgang der Zusatzflüssigkeit muß die richtige Menge derselben zugemessen und bei noch niedrigem Systemdruck in die Zweistoffdüse 3 gefördert werden. Dies wird mittels einer sogenannten M-Pumpe 13 bewirkt, die eine Betriebsflüssigkeit auf einem Vordruckniveau von ungefähr 2,5 bar in einen Trennkolben-Adapter 10 mit einem Trennkolben 11 und einem Gleichdruckventil 12 fördert. Der Trennkolben-Adapter 10 separiert die Betriebsflüssigkeit (in der Regel Dieselkraftstoff) der M-Pumpe 13 von der einzubringenden Zusatzflüssigkeit (in der Regel wasser). Dabei wird die Wasserseite eines Laufzylinders im Trennkolben 11 von einer Füllpumpe 14 über ein Rückschlagventil 16 mit Zusatzflüssigkeit auf niedrigem Druck (p < 2 bar) beschickt. Zum richtigen Zeitpunkt vor der eigentlichen Einspritzung, also zwischen den Einspritztakten, wird von der M-Pumpe 13 eine gewünschte Menge an Betriebsflüssigkeit mit einem höheren Druck als demjenigen, mit dem das Rückschlagventil 3.4 der Zweistoffdüse 3 eingestellt ist, an den Trennkolben 11 abgegeben. Dadurch wird die Menge an Zusatzflüssigkeit, die auf der anderen Seite des Trennkolbens 11 der Menge an Betriebsflüssigkeit der M-Pumpe 13 entspricht, über das Gleichdruckventil 12 an die Zusatzflüssigkeitsleitung 15 weitergegeben. Das Gleichdruckventil 12 dient zur Druckentspannung bzw. zur richtigen Vordruckversorgung der Zusatzflüssigkeitsleitung 15 zwischen dem Trennkolben-Adapter 11 und der Zweistoffdüse 3.

Das zweite 2/2-Wegeventil MV2 kann übrigens ein relativ einfaches und kostengünstigeres Ventil als das erste 2/2-Wegeventil MV1 sein, da die Exaktheit des letzteren für die Funktion der Kraftstoffverdrängung aus dem Druckraum 3.5 zum Zwecke der Vorlagerung von Zusatzflüssigkeit nicht unbedingt benötigt wird und im übrigen nur ein eindeutiges ja/nein-Verhalten des Ventils MV2 erforderlich ist.

Das in Fig. 2 dargestellte zweite Ausführungsbeispiel der erfindungsgemäßen Kraftstoffeinspritzanlage unterscheidet sich von der in Fig. 1 gezeigten durch eine Modifikation des für die Förderung der Zusatzflüssigkeit verantwortlichen Teils der Anlage. Um die teure M-Pumpe 13 aus Fig. 1 durch preisgünstigere Aggregate zu ersetzen, ist nunmehr eine Pumpe für die Zusatzflüssigkeit mit dem Common-Rail-Druckspeicher 20 gekoppelt. Dazu ist eine Membran 21.1 mittels einer Massenwand 21.2 an einem Ende des Common-Rail-Druckspeichers 20 angelenkt, wobei die Massenwand 21.2 aufgrund einer leicht kegeligen Außenkontur die Membran 21.1 druckdicht in einen Hochdruckraum 20.1 des Common-Rail-Druckspeichers 20 einspannt. In der Massenwand 21.2 ist eine Blendenbohrung 21.3 vorgesehen, durch die Kraftstoff aus dem Hochdruckraum 20.1 in einen Raum 21.4, der von der Membran 21.1 und der Massenwand 21.2 umschlossen wird, je nach Druckgefällerichtung eindringen oder aus diesem austreten kann.

Ein Hebelmechanismus 22 ist einerseits mit der dem Raum 21.4 abgewandten Seite der Membran 21.1, andererseits mit einem Pumpenkolben 23.1 verbunden. Außerdem ist der Hebelmechanismus 22 auf einem längsbeweglich geführten Schieber 24.1 drehbar gelagert. Aus Druckschwankungen im Hochdruckraum 20.1 aufgrund von ruckartiger Entnahme der Einspritzmenge an Kraftstoff ergibt sich eine Bewegung der Membran 21.1. Durch den Membranweg wird eine Hin- und Herbewegung des Hebelmechanismus 22 verursacht, welche wiederum einen entsprechenden Hub des Pumpenkolbens 23.1 zur Folge hat. Der Pumpenkolben 23.1 wird über eine Druckfeder 23.2 entsprechend vorgespannt, so daß in keiner Bewegungsphase irgendwelche "Lose" entstehen können.

Während der Ansaugphase saugt der Pumpenkolben 23.1 über eine Leitung 29 mit einem Rückschlagventil 27 unterstützt durch eine Vorförderpumpe 20 eine entsprechende Menge an Zusatzflüssigkeit aus einem Tank 25. Beim Ausschieben wird die Wassermenge über die Zusatzflüssigkeitsleitung 15 und das Rückschlagventil 3.4 in die Zweistoffdüse 3 geschoben, falls das zweite 2/2-Wegeventil MV2 zum Dirigieren der Wassermenge durch einen Befehl des in der Zeichnung nicht dargestellten Motor-Managements geöffnet wurde.

Zur Vermeidung von Gewaltbrüchen beispielsweise in Folge einer Fehlfunktion des 2/2-Wegeventils MV2 ist ein Überdruckrückschlagventil 28 in einer von der Zusatzflüssigkeitsleitung 15 abzweigenden, direkt in den Vorratsbehälter 25 mündenden Überdruckleitung angeordnet, welches bei Überschreiten eines entsprechenden Schwellendrucks aufmacht und eine Verbindung zwischen der Zusatzflüssigkeitsleitung 15 und dem Vorratsbehälter 25 herstellt.

Um die gewünschte Menge an Zusatzflüssigkeit richtig dosieren zu können, wird der Schieber 24.1 von einem Elektromotor 24.3, welcher eine im Schieber 24.1 eingeschraubte Spindel 24.2 trägt, entsprechend einem Drehbefehl des Motor-Managements auf- oder abbewegt. Dadurch verstellt sich das Hebelverhältnis der Hebelanordnung 22, so daß unterschiedliche Hubvolumina des Pumpenkolbens 23.1 eingestellt werden können. Auf diese Weise kann die Pumpeinrichtung entweder von einem Einspritzvorgang zum anderen in den gleichen Injektor 3 unterschiedliche Mengen an Zusatzflüssigkeit zumessen oder weitere an der Zusatzflüssigkeitsleitung 15 angeschlossene Injektoren (in der Zeichnung angedeutet durch eine Reihe paralleler Pfeile) können individuell mit der für sie jeweils richtigen Menge an Zusatzflüssigkeit beschickt werden.

Auf die Bewegungssteuerung des Schiebers 24.1 nimmt auch der Kraftstoffdruck im Hochdruckraum 20.1, der mit einem Drucksteuerventil 20.2 variierbar ist, über eine Membranwegtrift Einfluß. Um einigermaßen genaue Mengenzumessungen der einzuspritzenden Zusatzflüssigkeit vornehmen zu können, sollten entweder die Druckschwankungen im Hochdruckraum 20.1 gemessen und mit der Membrankennung durch das Motor-Management berechnet werden. Von diesem kann dann der entsprechende Drehbefehl an den Elektromotor 24.3 abgegeben werden, wobei auch eine Lageerkennung der Spindel 24.2 hilfreich ist.

Alternativ kann auch der momentane Hub des Pumpenkolbens 23.1 gemessen und mit anderen wichtigen, momentan vorliegenden Daten sowie dem aktuellen Änderungswunsch verglichen und verrechnet werden, um möglichst schnell eine Anpassung an neue Verhältnisse (beispielsweise Änderung der Gaspedalstellung durch den Fahrer eines motorbetriebenen Fahrzeugs) gewinnen zu können.

Nervöse Reaktionen der Membran 21.1, die durch Druckspitzen oder sonstige kleinere Druckschwankungen mit höheren Frequenzen im Hochdruckraum 20.1 verursacht werden und einer genauen Zumessung der erforderlichen Zusatzflüssigkeit abträglich sind, werden durch eine geeignete Dimensionierung und Abstimmung der Massenwand 21.2 mit der Blendenbohrung 21.3 und dem Federverhalten der Membran 21.1 abgedämpft. Im dynamischen Zusammenwirken der drei genannten Elemente wird sich nämlich ein Verhalten einstellen, welches einem hydraulischen Tiefpaß gleichkommt, wobei die Massenwand 21.2 im elektrischen Analog einer Induktivität, die Blendenbohrung 21.3 einem ohmschen Widerstand und die Membran 21.1 einem Kondensator entspricht. Auf diese Weise können lediglich größere niederfrequente Druckschwankungen, die sich aus entsprechenden größeren Volumenbewegungen im Hochdruckraum 20.1 ergeben, Auswirkungen auf die Membranbewegungen haben. Ein derartiger hydraulischer Tiefpaß wirkt sich außerdem vorteilhaft auf die Druckverhältnisse im Hochdruckraum 21.1 aus, da hiervon auch eine Dämpfung von Druckschwankungen stattfindet.

Die in Fig. 3 gezeigte Ausführungsform unterscheidet sich von der nach Fig. 2 im wesentlichen dadurch, daß zur Wasserversorgung der Zweistoffdüse 3 jetzt ein weiterer Common-Rail-Druckspeicher 32 zur Aufnahme von unter Druck stehender Zusatzflüssigkeit vorgesehen ist, der über ein weiteres 2/2-Wegeventil MV3 mit der zur Zweistoffdüse 3 führenden Zusatzflüssigkeitsleitung 15 sowie über ein Rückschlagventil 31 mit der Förderseite des membrangetriebenen Pumpenkolbens 23.1 verbunden ist.

Eine kompakte und raumsparende Gesamtanordnung ergibt sich, wenn, wie in Fig. 3 gezeigt, der weitere Common-Rail-Druckspeicher 32 für die Zusatzflüssigkeit mit dem Common-Rail-Speicher 30, der den Hochdruckraum 30.1 für den Kraftstoff umfaßt, einstückig verbunden ist.

Die Funktion der Mengenzumessung von Zusatzflüssigkeit wird bei dieser Ausführungsform unter anderem auch dadurch erleichtert, daß sie von der Funktion der Förderung von Zusatzflüssigkeit getrennt ist. Auf diese Weise kann die Mengenzumessung auch genauer erfolgen.

Zur Kosteneinsparung (höhere Stückzahlen) kann das weitere 2/2-Wegeventil MV3 baugleich mit dem ersten 2/2-Wegeventil MV1 gestaltet werden, wobei das 2/2-Wegeventil MV3 allerdings tauglich für den Betrieb mit der Zusatzflüssigkeit sein muß. Außerdem kann das weitere 2/2-Wegeventil MV3 eine ganze Gruppe von Zweistoffdüsen 3 versorgen, solange keine zeitlichen Überschneidungen der Zumeßvorgänge für die verschiedenen Injektoren vorliegen. In welchen Injektor die jeweils zugemessene Menge an Zusatzflüssigkeit abgehen soll, bestimmt wiederum ein einfach aufgebautes zweites 2/2-Wegeventil MV2, das allerdings für jede Zweistoffdüse der Gruppe vorhanden sein muß.

Um den steuerungstechnisch verwertbaren Druckabfall zwischen dem weiteren Common-Rail-Druckspeicher 32 mit Zusatzflüssigkeit und dem Rest der hydraulischen Widerstandskette konstant zu halten, ist der weitere Common-Rail-Druckspeicher 32 über ein Druckhalteventil 33 (p₀ = const) mit dem Vorratsbehälter 25 für Zusatzflüssigkeit verbunden. Am Ende der hydraulischen Widerstandskette ist ein weiteres Druckhalteventil 43 in der Abfuhrleitung 8 vorgesehen, die das zweite 2/2-Wegeventil MV2 mit der Kraftstoff-Niederdruckseite verbindet.

Zur Abführung einer möglichen Leckage von Zusatzflüssigkeit aus dem den Hebelmechanismus 22 einschließenden Raum ist eine Leckageleitung 35 angebracht, die in den Vorratsbehälter 25 mündet.

Die Förderung der Zusatzflüssigkeit aus dem Zusatzbehälter 25 erfolgt über ein Rückschlagventil 34. Zur Unterstützung des Fluidförderung kann auch noch eine in der Zeichnung nicht dargestellte Pumpe vorgesehen sein.

Fig. 4 schließlich zeigt eine Weiterbildung der Ausführungsform nach Fig. 3, bei der auf einen Hebelmechanismus 22 sowie auf eine Verstellmimik verzichtet wurde. Die Förderung und Zumessung wird hier direkt von der an den Hochdruckraum 40.1 des Common-Rail-Druckspeichers 40 für Kraftstoff angelenkten Membran 41.1 bewirkt, welche bei entsprechendem Überdruck im Hochdruckraum 40.1 einen Druckstoß an einen mit Zusatzflüssigkeit beschickten Raum 43 abgibt, der über das Rückschlagventil 31 in den weiteren Common-Rail-Druckspeicher 42 weitergegeben wird. Die übrigen Funktionen sind ganz analog zu denen des Ausführungsbeispiels nach Fig. 3.

## Patentansprüche

1. Kraftstoffeinspritzanlage für eine Brennkraftmaschine mit einer Hochdruckpumpe (1) zur Förderung des Kraftstoffes, vorzugsweise Dieselkraftstoff, in eine Zweistoffdüse (3) sowie mit einer Fördereinrichtung zur Förderung einer über ein Rückschlagventil (3.4) geführten Zusatzflüssigkeit, vorzugsweise Wasser, in eine zu der Zweistoffdüse (3) führende Zusatzflüssigkeitsleitung (15), welche mit einem eine Düsennadel (3.1) der Zweistoffdüse (3) umgebenden Druckraum (3.5) verbunden ist, ferner mit einer Ventilanordnung zum Vorlagern der Zusatzflüsigkeitsmenge in der Zweistoffdüse (3), wobei das Öffnen und Schließen der Düsennadel (3.1) durch den Druck eines mit Kraftstoff unter Hochdruck gefüllten Common-Rail-Druckspeichers (2; 20; 30; 40) erfolgt, die Ventilanordnung zumindest teilweise in der Einspritzleitung (6) angeordnet ist und beim Verlagern der Zusatzflüssigkeit die Kraftstoffzufuhr zur Einspritzdüse (3) unterbricht und den Druckraum (3.5) mit einer Kraftstoff-Niederdruckseite verbindet, und ansonsten die Verbindung zur Kraftstoff-Niederdruckseite unterbricht und den Druckraum (3.5) mit Hochdruckkraftstoff beaufschlagt,
**dadurch gekennzeichnet,**
**daß** ein erstes 2/2-Wegeventil (MV1) in der Einspritzleitung (6) zwischen dem Common-Rail-Druckspeicher (2; 20; 30; 40) und dem Druckraum (3.5) sowie ein zweites 2/2-Wegeventil (MV2), dessen Eingang über eine Zufuhrleitung (7) mit der Einspritzleitung (6) an einer Stelle zwischen dem ersten 2/2-Wegeventil (MV1) und dem Druckraum (3.5), und dessen Ausgang über eine Abfuhrleitung (8) mit der Kraftstoff-Niederdruckseite verbunden ist, vorgesehen sind, wobei an einem druckführenden Ende des Common-Rail-Druckspeichers (20; 30; 40) eine Membran (21.1; 41.1) angelenkt ist, deren eine Seite mit dem im Common-Rail-Druckspeicher (20; 30; 40) herrschenden Hochdruck beaufschlagt ist, und deren andere Seite bei Druckschwankungen im Common-Rail-Druckspeicher (20; 30; 40) direkt oder indirekt Zusatzflüssigkeit aus einem Vorratsbehälter (25) und letztlich in die zur Zweistoffdüse (3) führende Zusatzflüssigkeitsleitung (15) fördern kann.

2. Kraftstoffeinspritzanlage nach Anspruch 1, **dadurch gekennzeichnet, daß** die dem Hochdruck im Common-Rail-Druckspeicher (20; 30) abgewandte andere Seite der Membran (21.1) mit einem Hebelmechanismus (22) verbunden ist, der bei entsprechender Bewegung der Membran (21.1) einen Pumpenkolben (23.1) antreiben kann, welcher Zusatzflüssigkeit aus dem Vorratsbehälter (25) fördert.

3. Kraftstoffeinspritzanlage nach Anspruch 2, **dadurch gekennzeichnet, daß** in einer Leitung (29) vom Vorratsbehälter (25) zum Pumpenkolben (23.1), von der die zur Zweistoffdüse (3) führende Zusatzflüssigkeitsleitung (15) abzweigt, eine Vorförderpumpe (26) zur Förderung der Zusatzflüssigkeit über größere Distanzen und/oder gegen ein geodätisches Gefälle vorgesehen ist.

4. Kraftstoffeinspritzanlage nach Anspruch 3, **dadurch gekennzeichnet, daß** in der Leitung (29) zwischen der Vorförderpumpe (26) und dem Abzweigpunkt der zur Zweistoffdüse (3) führenden Zusatzflüssigkeitsleitung (15) ein Rückschlagventil (27) angeordnet ist.

5. Kraftstoffeinspritzanlage nach Anspruch 4, **dadurch gekennzeichnet, daß** von der zur Zweistoffdüse (3) führenden Zusatzflüssigkeitsleitung (15) eine zum Vorratsbehälter (25) führende Überdruckleitung mit einem Überdruckrückschlagventil (28) vorgesehen ist, das bei Überschreiten eines entsprechenden Schwellendruckes in der Zusatzflüssigkeitsleitung (15) öffnet und die Zusatzflüssigkeitsleitung (15) direkt mit dem Vorratsbehälter (25) verbindet.

6. Kraftstoffeinspritzanlage nach einem der Ansprüche 2 bis 5, **dadurch gekennzeichnet, daß** ein Verstellmechanismus zur Verstellung des Hebelmechanismus (22) und damit des vom Pumpenkolben (23.1) bewegten Hubvolumens vorgesehen ist.

7. Kraftstoffeinspritzanlage nach Anspruch 6, **dadurch gekennzeichnet, daß** der Verstellmechanismus von einem Elektromotor (24.3) angetrieben ist.

8. Kraftstoffeinspritzanlage nach Anspruch 7, **dadurch gekennzeichnet, daß** der Elektromotor (24.3) eine Spindel (24.2) antreibt, die in einem längsbeweglichen Schieber (24.1) eingeschraubt ist, auf welchem ein Hebel des Hebelmechanismus (22) drehbar gelagert ist.

9. Kraftstoffeinspritzanlage nach einem der Ansprüche 1 bis 8, **dadurch gekennzeichnet, daß** die Membran (21.1; 41.1) über eine Massenwand (21.2) druckdicht im CommonRail-Druckspeicher (20; 30; 40) eingespannt ist, wobei die Massenwand (21.2) eine Blendenbohrung (21.3) aufweist, durch die Kraftstoff je nach Druckgefällerichtung in einen Raum (21.4) zwischen der Membran (21.1; 41.1) und der Massenwand (21.2) eindringen oder aus diesem austreten kann.

10. Verfahren zum Betrieb einer Kraftstoffeinspritzanlage nach einem der Ansprüche 6 bis 9, **dadurch gekennzeichnet, daß** im Common-Rail-Druckspeicher (20; 30; 40) auftretende Druckschwankungen gemessen und daraus entsprechend der Membrankennung und dem aktuellen Bedarf an zu fördernder Zusatzflüssigkeit Steuerbefehle an den Verstellmechanismus abgeleitet werden.

11. Verfahren zum Betrieb einer Kraftstoffeinspritzanlage nach einem der Ansprüche 6 bis 9, **dadurch gekennzeichnet, daß** der momentane Hub des Pumpenkolbens (23.1) gemessen und daraus entsprechend der Membrankennung und dem aktuellen Bedarf an zu fördernder Zusatzflüssigkeit Steuerbefehle an den Verstellmechanismus abgeleitet werden.

12. Kraftstoffeinspritzanlage nach einem der Ansprüche 2 bis 9, **dadurch gekennzeichnet, daß** ein weiterer Common-Rail-Druckspeicher (32) zur Aufnahme von unter Druck stehender Zusatzflüssigkeit vorgesehen ist, der über ein 2/2-Wegeventil (MV3) mit der zur Zweistoffdüse (3) führenden Zusatzflüssigkeitsleitung (15) und über ein Rückschlagventil (31) mit der Förderseite des membrangetriebenen Pumpenkolbens (23.1) verbunden ist.

13. Kraftstoffeinspritzanlage nach Anspruch 1, **dadurch gekennzeichnet, daß** ein weiterer Common-Rail-Druckspeicher (42) zur Aufnahme von unter Druck stehender Zusatzflüssigkeit vorgesehen ist, der über ein 2/2-Wegeventil (MV3) mit der zur Zweistoffdüse (3) führenden zusatzflüssigkeitsleitung (15) und über ein Rückschlagventil (31) mit der Förderseite der Zusatzflüssigkeit fördernden Membran (41.1) verbunden ist.

14. Kraftstoffeinspritzanlage nach Anspruch 12 oder 13, **dadurch gekennzeichnet, daß** der weitere Common-Rail-Druckspeicher (32; 42) für Zusatzflüssigkeit vorzugsweise einstückig integriert ist mit dem Common-RailDruckspeicher für (30; 40) Kraftstoff.

15. Kraftstoffeinspritzanlage nach einem der Ansprüche 12 bis 14, **dadurch gekennzeichnet, daß** das 2/2-Wegeventil (MV3) in der Zusatzflüssigkeitsleitung (15) baugleich mit dem ersten 2/2-Wegeventil (MV1) in der Einspritzleitung (6) ist.

16. Kraftstoffeinspritzanlage nach einem der Ansprüche 12 bis 15, **dadurch gekennzeichnet, daß** das 2/2-Wegeventil (MV3) in der Zusatzflüssigkeitsleitung (15) eine Gruppe von mehreren Zweistoffdüsen (3) zeitlich nacheinander versorgt.

17. Kraftstoffeinspritzanlage nach einem der Ansprüche 12 bis 16, **dadurch gekennzeichnet, daß** der weitere CommonRail-Druckspeicher (32; 42) für Zusatzflüssigkeit über ein Druckhalteventil (33) mit dem Vorratsbehälter (25) für Zusatzflüssigkeit und das zweite 2/2-Wegeventil (MV2) über ein weiteres Druckhalteventil (43) mit der Kraftstoff-Niederdruckseite verbunden ist.

18. Kraftstoffeinspritzanlage nach einem der vorstehenden Ansprüche, **dadurch gekennzeichnet, daß** in der Abfuhrleitung (8) zwischen dem zweiten 2/2-Wegeventil (MV2) und der Kraftstoff-Niederdruckseite ein Rückschlagventil (9) vorgesehen ist.

19. Kraftstoffeinspritzanlage nach Anspruch 18, **dadurch gekennzeichnet, daß** an dem der Düsennadelspitze abgewandten stumpfen axialen Ende der Düsennadel (3.1) in deren axialer Verlängerung ein Kolben (3.3) fest, vorzugsweise einstückig mit der Düsennadel (3.1) verbunden ist, welcher mit seinem der Düsennadel (3.1) abgewandten axialen Ende in einen Raum (3.6) ragt, der gegen den das stumpfe axiale Ende der Düsennadel (3.1) aufnehmenden Raum (3.2) der Zweistoffdüse (3) druckfest abgedichtet und mit dem im Common-Rail-Druckspeicher (2; 20; 30; 40) herrschenden Hochdruck beaufschlagt ist.

20. Kraftstoffeinspritzanlage nach Anspruch 19, **dadurch gekennzeichnet, daß** der das stumpfe axiale Ende der Düsennadel (3.1) aufnehmende Raum (3.2) über eine Belüftungsleitung (5) mit der Kraftstoff-Niederdruckseite verbunden ist.

## Claims

1. Fuel injection system for an internal combustion engine, with a high-pressure pump (1) for conveying the fuel, preferably diesel fuel, into a dual-fuel nozzle (3), and with a conveying device for conveying an additional liquid, preferably water, guided via a non-return valve (3.4), into an additional-liquid line (15) which leads to the dual-fuel nozzle (3) and which is connected to a pressure space (3.5) surrounding a nozzle needle (3.1) of the dual-fuel nozzle (3), furthermore with a valve arrangement for reserving the additional-liquid quantity in the dual-fuel nozzle (3), the opening and closing of the nozzle needle (3.1) taking place by means of the pressure of a common-rail pressure accumulator (2; 20; 30; 40) filled with fuel under high pressure, the valve arrangement being arranged at least partially in the injection line (6) and, during the reservation of the additional liquid, interrupting the fuel supply to the injection nozzle (3) and connecting the pressure space (3.5) to a fuel low-pressure side and otherwise interrupting the connection to the fuel low-pressure side and acting upon the pressure space (3.5) with high-pressure fuel, **characterized in that** a first 2/2-way valve (MV1) is provided in the injection line (6) between the common-rail pressure accumulator (2; 20; 30; 40) and the pressure space (3.5) and a second 2/2-way valve (MV2) is provided, the inlet of which is connected via a supply line (7) to the injection line (6) at a point between the first 2/2-way valve (MV1) and the pressure space (3.5) and the outlet of which is connected via a discharge line (8) to the fuel low-pressure side, there being articulated at a pressure-guiding end of the common-rail pressure accumulator (20; 30; 40) a diaphragm (21.1; 41.1), one side of which is acted upon by the high pressure prevailing in the common-rail pressure accumulator (20; 30; 40) and the other side of which, in the event of pressure fluctuations in the common-rail pressure accumulator (20; 30; 40), can convey additional liquid directly or indirectly out of a reservoir (25) and ultimately into the additional-liquid line (15) leading to the dual-fuel nozzle (3).

2. Fuel injection system according to Claim 1, **characterized in that** the other side of the diaphragm (21.1) which faces away from the high pressure in the common-rail pressure accumulator (20; 30) is connected to a lever mechanism (22) which, in the event of a corresponding movement of the diaphragm (21.1), can drive a pump piston (23.1) which conveys additional liquid out of the reservoir (25).

3. Fuel injection system according to Claim 2, **characterized in that** a prefeed pump (26) for conveying the additional liquid over greater distances and/or counter to a geodetic gradient is provided in a line (29) from the reservoir (25) to the pump piston (23.1), from which line the additional-liquid line (15) leading to the dual-fuel nozzle (3) branches off.

4. Fuel injection system according to Claim 3, **characterized in that** a non-return valve (27) is arranged in the line (29) between the prefeed pump (26) and the branch-off point of the additional-liquid line (15) leading to the dual-fuel nozzle (3).

5. Fuel injection system according to Claim 4, **characterized in that**, from the additional-liquid line (15) leading to the dual-fuel nozzle (3), an excess-pressure line leading to the reservoir (25) is provided, having an excess-pressure non-return valve (28) which, when a corresponding threshold pressure in the additional-liquid line (15) is exceeded, opens and connects the additional-liquid line (15) directly to the reservoir (25).

6. Fuel injection system according to one of Claims 2 to 5, **characterized in that** an adjusting mechanism for adjusting the lever mechanism (22) and consequently the stroke volume moved by the pump piston (23.1) is provided.

7. Fuel injection system according to Claim 6, **characterized in that** the adjusting mechanism is driven by an electric motor (24.3).

8. Fuel injection system according to Claim 7, **characterized in that** the electric motor (24.3) drives a spindle (24.2) which is screwed into a longitudinally movable slide (24.1), on which a lever of the lever mechanism (22) is mounted rotatably.

9. Fuel injection system according to one of Claims 1 to 8, **characterized in that** the diaphragm (21.1; 41.1) is clamped in a pressure-tight manner in the common-rail pressure accumulator (20; 30; 40) via a high-mass wall (21.2), the high-mass wall (21.2) having an aperture bore (21.3), through which fuel can penetrate into a space (21.4) between the diaphragm (21.1; 41.1) and the high-mass wall (21.2) or emerge from the said space, depending on the direction of the pressure gradient.

10. Method for operating a fuel injection system according to one of Claims 6 to 9, **characterized in that** pressure fluctuations occurring in the common-rail pressure accumulator (20; 30; 40) are measured and control commands to the adjusting mechanism are derived from these according to the diaphragm characteristic and the current requirement for additional liquid to be conveyed.

11. Method for operating a fuel injection system according to one of Claims 6 to 9, **characterized in that** the instantaneous stroke of the pump piston (23.1) is measured and control commands to the adjusting mechanism are derived from this according to the diaphragm characteristic and the current requirement for additional liquid to be conveyed.

12. Fuel injection system according to one of Claims 2 to 9, **characterized in that** a further common-rail pressure accumulator (32) for the reception of additional liquid which is under pressure is provided, the said further common-rail pressure accumulator being connected via a 2/2-way valve (MV3) to the additional-liquid line (15) leading to the dual-fuel nozzle (3) and via a non-return valve (31) to the conveying side of the diaphragm-driven pump piston (23.1).

13. Fuel injection system according to Claim 1, **characterized in that** a further common-rail pressure accumulator (42) for the reception of additional liquid which is under pressure is provided, the said further common-rail pressure accumulator being connected via a 2/2-way valve (MV3) to the additional-liquid line (15) leading to the dual-fuel nozzle (3) and via a non-return valve (31) to the conveying side of the diaphragm (41.1) conveying additional liquid.

14. Fuel injection system according to Claim 12 or 13, **characterized in that** the further common-rail pressure accumulator (32; 42) for additional liquid is integrated preferably in one piece with the common-rail pressure accumulator (30; 40) for fuel.

15. Fuel injection system according to one of Claims 12 to 14, **characterized in that** the 2/2-way valve (MV3) in the additional-liquid line (15) is structurally identical to the first 2/2-way valve (MV1) in the injection line (6).

16. Fuel injection system according to one of Claims 12 to 15, **characterized in that** the 2/2-way valve (MV3) in the additional-liquid line (15) supplies a group of a plurality of dual-fuel nozzles (3) successively in time.

17. Fuel injection system according to one of Claims 12 to 16, **characterized in that** the further common-rail pressure accumulator (32; 42) for additional liquid is connected via a pressure-holding valve (33) to the reservoir (25) for additional liquid and the second 2/2-way valve (MV2) is connected via a further pressure-holding valve (43) to the fuel low-pressure side.

18. Fuel injection system according to one of the preceding claims, **characterized in that** a non-return valve (9) is provided in the discharge line (8) between the second 2/2-way valve (MV2) and the fuel low-pressure side.

19. Fuel injection system according to Claim 18, **characterized in that** there is connected firmly, preferably in one piece with the nozzle needle (3.1), at the obtuse axial end, facing away from the nozzle-needle tip, of the nozzle needle (3.1), in the axial prolongation of the said nozzle needle, a piston (3.3) which, with its axial end facing away from the nozzle needle (3.1), projects into a space (3.6) which is sealed off in a pressure-tight manner against the space (3.2), receiving the obtuse axial end of the nozzle needle (3.1), of the dual-fuel nozzle (3) and which is acted upon by the high pressure prevailing in the common-rail pressure accumulator (2; 20; 30; 40).

20. Fuel injection system according to Claim 19, **characterized in that** the space (3.2) receiving the obtuse axial end of the nozzle needle (3.1) is connected to the fuel low-pressure side via a ventilating line (5).

## Revendications

1. Installation d'injection de carburant pour un moteur à combustion interne, comprenant une pompe à haute pression (1) pour transférer du carburant de préférence du gazole à un injecteur à deux liquides (3) et une installation de transfert pour fournir un liquide complémentaire à travers un clapet anti-retour (3.4), de préférence de l'eau, à une conduite de liquide complémentaire (15) reliée à l'injecteur à deux liquides (3), cette conduite étant reliée à une chambre de pression (3.5) entourant l'aiguille (3.1) de l'injecteur à deux liquides (3), ainsi qu'un dispositif de soupapes pour stocker de manière préalable la quantité de liquide complémentaire dans l'injecteur à deux liquides (3),
l'ouverture et la fermeture de l'aiguille (3.1) de l'injecteur étant assurées par la pression dans l'accumulateur de pression (rampe commune) (2, 20, 30, 40) rempli de carburant à haute pression, alors que le dispositif de soupapes prévu au moins en partie dans la conduite d'injection (6), lorsqu'on assure la préalimentation du liquide complémentaire, on coupe l'alimentation carburant vers l'injecteur (3) et relie la chambre de pression (3.5) au côté basse pression du carburant, et dans le cas contraire il interrompt la liaison vers le côté basse pression du carburant et applique à la chambre de pression (3.5) du carburant à haute pression,
**caractérisée par**
un premier distributeur à 2/2 voies MV1 installé dans la conduite d'injection (6) entre l'accumulateur de pression (rampe commune) (20, 30, 40) et la chambre de pression (3.5). ainsi qu'un second distributeur à tiroirs à 2/2 voies MV2, dont l'entrée est reliée par une conduite d'alimentation (7) à la conduite d'injection (6) à un point compris entre le premier distributeur à tiroirs à 2/2 voies MV1 et la chambre de pression (3.5), et dont la sortie est reliée par une conduite d'évacuation (8) au côté basse pression de carburant,
l'extrémité de l'accumulateur de pression (rampe commune) (20, 30. 40) conduisant la pression étant munie d'une membrane (21.1, 41.1) dont un côté est sollicité par la pression régnant dans l'accumulateur de pression (rampe commune) (20, 30, 40), et dont l'autre côté en cas de variations de pression dans l'accumulateur de pression (rampe commune) (20, 30. 40) transfère directement ou indirectement du liquide complémentaire d'un réservoir (25) et finalement à la conduite de liquide complémentaire (15) reliée à l'injecteur à deux liquides (3).

2. Installation d'injection de carburant selon la revendication 1,
**caractérisée en ce que**
l'autre côté de la membrane (21.1) à l'opposé de la haute pression régnant dans l'accumulateur de pression (rampe commune) (20, 30) est relié à un mécanisme à levier (22) qui, pour un mouvement approprié de la membrane (21.1) peut entraîner un piston de pompe (23.1) qui transfert du liquide complémentaire à partir du réservoir d'alimentation (25).

3. Installation d'injection de carburant selon la revendication 2,
**caractérisée en ce que**
la conduite (29) reliant le réservoir (25) au piston de pompe (23.1), conduite dont dérive une conduite de liquide complémentaire (15) reliée à l'injecteur à deux liquides (3), comporte une pompe d'alimentation (25) pour transférer du liquide complémentaire sur de grandes distances et/ou contre une chute géodésique.

4. Installation d'injection de carburant selon la revendication 3,
**caractérisée par**
un clapet anti-retour (27) dans la conduite (29) entre la pompe d'alimentation (26) et le point de dérivation de la conduite de liquide complémentaire (15) reliée à l'injecteur à deux liquides (3).

5. Installation d'injection de carburant selon la revendication 4,
**caractérisée en ce que**
la conduite de liquide complémentaire (15) reliée à l'injecteur à deux liquides (3) est reliée à une conduite de surpression conduisant au réservoir (25), cette conduite ayant un clapet anti-retour de surpression (28) de sorte qu'en cas de dépassement d'une pression de seuil correspondante, ce clapet s'ouvre dans la conduite de liquide complémentaire (15) et relie cette conduite (15) directement au réservoir (25).

6. Installation d'injection de carburant selon une des revendications 2 à 5,
**caractérisée par**
un mécanisme de réglage pour régler le mécanisme à levier (22) et ainsi le volume déplacé par le piston de pompe (23.1).

7. Installation d'injection de carburant selon la revendication 6,
**caractérisée en ce que**
le mécanisme de réglage est entraîné par un moteur électrique (24.3).

8. Installation d'injection de carburant selon la revendication 7,
**caractérisée en ce que**
le moteur électrique (24.3) entraîne une broche (24.2) vissée dans un tiroir (24.1) mobile longitudinalement et qui porte à rotation un levier du mécanisme à levier (22).

9. Installation d'injection de carburant selon l'une des revendications 1 à 8,
**caractérisée en ce que**
la membrane (21.1 41.1) est serrée de manière étanche dans l'accumulateur de pression (rampe commune) (20, 30, 40) par l'intermédiaire d'une paroi massique (21.2), cette paroi massique (21.2) comportant un perçage formant diaphragme (21.3) par lequel le carburant peut passer dans un sens ou dans l'autre suivant le sens de la différence de pression dans un volume (21.4) entre la membrane (21.1, 41.1) et la paroi massique (21.2).

10. Procédé de mise en oeuvre d'une installation d'injection de carburant selon l'une des revendications 6 à 9,
**caractérisé en ce qu'**
on mesure les variations de pression produites dans l'accumulateur de pression (rampe commune) (20, 30, 40) et en fonction de la caractéristique de la membrane et de la demande actuelle de liquide complémentaire à transférer on fournit des ordres au mécanisme de réglage.

11. Procédé de mise en oeuvre d'une installation d'injection de carburant selon l'une des revendications 6 à 9,
**caractérisé en ce qu'**
on mesure la course instantanée du piston de pompe (23.1) et, en fonction de la caractéristique de la membrane et de la demande actuelle de liquide complémentaire à transférer, on déduit des ordres pour le mécanisme de réglage.

12. Installation d'injection de carburant selon l'une des revendications 2 à 9,
**caractérisée par**
un autre accumulateur de pression (rampe commune) (32) pour recevoir du liquide complémentaire mis en pression, cet accumulateur étant relié par un distributeur à tiroirs à 2/2 voies MV3 à la conduite de liquide complémentaire ( 15) aboutissant à l'injecteur à deux liquides (3) et par un clapet anti-retour (31) au côté de transfert du piston de pompe (23.1) entraîné par la membrane.

13. Installation d'injection de carburant selon la revendication 1,
**caractérisée par**
un autre accumulateur de pression (rampe commune) (42) pour recevoir du liquide complémentaire mis en pression, cet accumulateur étant relié par un distributeur à 2/2 voies MV3 à la conduite de liquide complémentaire (15) aboutissant à l'injecteur à deux liquides (3) et par un clapet anti-retour (31) au côté de la membrane (41.1) transférant le liquide complémentaire.

14. Installation d'injection de carburant selon la revendication 12 ou 13,
**caractérisée en ce que**
l'autre accumulateur de pression (rampe commune) (32. 42) pour le liquide complémentaire est intégré de préférence en une seule pièce avec l'accumulateur de pression (rampe commune) (30. 40) pour le carburant.

15. Installation d'injection de carburant selon l'une des revendications 12 à 14,
**caractérisée en ce que**
le distributeur à tiroirs à 2/2 voies MV3 de la conduite de liquide complémentaire (15) est de même construction que le premier distributeur à tiroirs à 2/2 MV1 de la conduite d'injection (6).

16. Installation d'injection de carburant selon l'une des revendications 12 à 15,
**caractérisée en ce que**
le distributeur à tiroirs à 2/2 voies MV3 de la conduite de liquide complémentaire (15) alimente successivement un groupe de plusieurs injecteurs à deux liquides (3).

17. Installation d'injection de carburant selon l'une des revendications 12 à 16,
**caractérisée en ce que**
l'autre accumulateur de pression (rampe commune) (32, 42) de liquide complémentaire est relié par une soupape de retenue de pression (33) au réservoir (25) du liquide complémentaire et le second distributeur à tiroirs à 2/2 voies MV2 est relié par une autre soupape de retenue de pression (43) au côté basse pression de carburant.

18. Installation d'injection de carburant selon l'une des revendications précédentes.
**caractérisée en ce que**
la conduite d'évacuation (8) prévue entre le second distributeur à tiroirs à 2/2 voies MV2 et le côté basse pression de carburant comportent un clapet anti-retour (9).

19. Installation d'injection de carburant selon la revendication 18,
**caractérisée en ce que**
l'extrémité axiale plate de l'aiguille d'injecteur (3.1) à l'opposé de la pointe de l'aiguille, comporte dans son prolongement axial, un piston (3.3), solidaire, de préférence en une seule pièce avec l'aiguille (3.1) et dont l'extrémité axiale opposée à celle de l'aiguille (3.1) pénètre dans un volume (3.6) rendu étanche à la pression par rapport au volume (3.2) de l'injecteur à deux liquides (3) qui reçoit l'extrémité axiale plate de l'aiguille d'injecteur (3. 1), et sollicité par la haute pression régnant dans l'accumulateur de pression (rampe commune) (2, 20, 30, 40).

20. Installation d'injection de carburant selon la revendication 19,
**caractérisée en ce que**
le volume (3.2) qui reçoit l'extrémité axiale plate de l'aiguille d'injecteur (3.1) est relié au côté basse pression de carburant par une conduite de ventilation (5).
